# FASCICULE DE BREVET EUROPEEN

(11) **EP 0 579 714 B1**
(45) Date de publication et mention de la délivrance du brevet: **28.06.1995**
(21) Numéro de dépôt: 92909312.8
(22) Date de dépôt: 08.04.1992
(51) Int. Cl.: B65D 75/58

(54) **DISPOSITIF D'OUVERTURE D'UN SAC EN MATERIAU FLEXIBLE POUR L'EMBALLAGE DE PRODUITS COMPRESSIBLES**
VORRICHTUNG ZUM ÖFFNEN EINES BEUTELS AUS FLEXIBLEM MATERIAL FÜR PRESSBARE PRODUKTE
OPENING DEVICE FOR FLEXIBLE BAGS FOR PACKAGING COMPRESSIBLE PRODUCTS

(30) Priorité: 11.04.1991 FR 9104408
(43) Date de publication de la demande: 26.01.1994
(73) Titulaire: PEAUDOUCE, 59126 Linselles (FR)
(72) Inventeur: ROUSSEL, Jean, F-59229 Teteghem (FR)
(74) Mandataire: Casalonga, Axel
(86) Numéro de dépôt international: FR9200308
(87) Numéro de publication internationale: WO9218396

(56) Documents cités:
- EP-A- 0 406 928
- US-A- 4 982 845

## Description

La présente invention se rapporte à un dispositif d'ouverture d'un sac en matériau flexible pour l'emballage de produits compressibles, par exemple de produits d'hygiène tels que des couches-culottes, ledit sac étant formé d'une enveloppe flexible entourant et maintenant les produits à l'état comprimé et présentant une forme sensiblement parallélépipédique après remplissage, comprenant deux parois frontales, deux parois latérales, une paroi de fond et une paroi de dessus, ainsi que d'une poignée rapportée fixée par une zone de soudure à la périphérie de la partie supérieure de l'enveloppe, ledit dispositif d'ouverture étant constitué par une ligne d'affaiblissement formant un contour discontinu.

Le dispositif d'ouverture dans un sac de ce type, connu par la demande EPA-349050, est défini par des lignes de perforation pratiquées dans une paroi du sac qui est perpendiculaire à la direction de compression des produits comprimés, c'est-à-dire dans une paroi latérale. Afin d'empêcher les produits comprimés de s'échapper du sac au moment de l'ouverture, il est prévu que l'ouverture définie par les lignes de perforation présente une largeur inférieure à la largeur des produits et de préférence une largeur allant en augmentant vers le bas.

Par ailleurs, il est décrit dans la demande EP-A-391460, un sac d'emballage du même type pourvu d'un dispositif d'ouverture comprenant une ligne d'affaiblissement continue disposée en partie dans l'une des parois soumises à tension par la pile de produits comprimés (notamment la paroi latérale) et en partie dans une paroi adjacente non tendue (la paroi de dessus), se terminant par une languette d'arrachage, de façon à définir une zone d'ouverture détachable couvrant jusqu'à 75% de la surface des articles.

Il s'avère cependant à l'utilisation que ces emballages connus ne donnent pas vraiment satisfaction, notamment dans le cas où les produits contenus dans l'emballage sont fortement comprimés, par exemple de 30 à 50% en volume comme cela est désirable dans le cas d'articles d'hygiène tels que des couches-culottes pour réduire le volume de stockage et de transport et économiser les matières premières pour l'emballage. En effet, l'extraction des premiers produits provoque l'ouverture ou la déchirure pratiquement totale de la paroi latérale d'où d'une part la sortie non désirée de produits, et d'autre part l'impossibilité de refermer l'ouverture du sac afin de conserver les produits restants à l'abri de contaminations notamment par les poussières, ce qui est important pour des produits d'hygiène.

Par ailleurs, la présence sur des sacs d'emballage de ce type d'une poignée rapportée, réalisée en un matériau flexible différent de celui du sac et notamment pourvu d'une résistance supérieure à la déchirure, et fixée par soudure à la périphérie de la paroi de dessus du sac, forme une ceinture renforcée dans cette zone du sac, qui rend plus difficile l'ouverture d'une partie du sac en tirant sur des lignes de prédécoupe passant par cette zone.

La présente invention a pour objet de pourvoir d'un dispositif d'ouverture un sac pour l'emballage de produits compressibles, permettant d'extraire aisément les produits emballés un à un de l'emballage, même lorsqu'ils se trouvent sous une compression élevée, sans risque d'échappement intempestif des produits, tout en assurant des conditions d'emballage hygiéniques aux produits non utilisés immédiatement.

Un autre objet de l'invention est d'avoir un dispositif d'ouverture permettant de surmonter aisément la résistance accrue à la déchirure de l'enveloppe du sac dans la zone de ceinture de la poignée rapportée.

Le dispositif d'ouverture, selon l'invention, est constitué par une ligne d'affaiblissement, comportant deux premières lignes de prédécoupe verticales pratiquées respectivement dans la partie supérieure de chacune des parois frontales, se prolongeant de façon sensiblement rectiligne, par deux secondes lignes de prédécoupe pratiquées à la fois dans le bord supérieur de chacune des parois frontales et dans le matériau flexible formant la poignée rapportée fixé à l'enveloppe par soudure, y compris dans ladite zone de soudure, lesdits secondes lignes de prédécoupe étant reliées entre elles par une troisième ligne de prédécoupe horizontale pratiquée dans la paroi de dessus.

Selon un mode préféré de réalisation de l'invention, les lignes de prédécoupe sont constituées par des perforations pratiquées dans les matériaux flexibles formant l'enveloppe du sac et la poignée rapportée.

Selon également un mode préféré de réalisation de l'invention lesdites premières lignes de prédécoupe verticales constituent la partie prépondérante de la longueur des lignes de prédécoupe pratiquées dans lesdites parois frontales.

De préférence, les perforations pratiquées essentiellement dans le matériau formant la poignée rapportée et dans la zone de soudure de celle-ci, comportent une fragilisation supérieure à celles des perforations pratiquées de façon prépondérante dans les parois frontales et la paroi de dessus de l'enveloppe du sac, obtenue par la présence d'un nombre de perforations par unité de longueur supérieur ou par une forme différente du type de perforations.

En outre, la dimension des lignes de prédécoupe pratiquées sur la totalité de la hauteur des parois frontales peut être comprise entre sensiblement la moitié et les deux tiers de la dimension des produits emballés tels que des couches-culottes disposées verticalement dans au moins un empilement horizontal et comprimées dans la direction d'empilement horizontale, c'est-à-dire la direction parallèle aux parois frontales du sac.

Les lignes de prédécoupe pratiquées dans le matériau flexible formant la poignée rapportée peuvent être prolongées avantageusement par des moyens d'arrachage tels que des pattes de préhension, qui permettent à l'utilisateur d'amorcer aisément la déchirure desdites parties prédécoupées et/ou des zones d'évidement qui affaiblissent cette région de la poignée rapportée.

En se référant aux dessins schématiques annexés, on va décrire ci-après plus en détail plusieurs modes de réalisation illustratifs et non limitatifs d'un sac d'emballage muni d'un dispositif d'ouverture conforme à l'invention.
La figure 1 est une vue en perspective d'un mode de réalisation préféré d'un dispositif d'ouverture d'un sac d'emballage conforme à l'invention.
La figure 2 est une vue de face partielle dudit sac selon la figure 1, non rempli, à plus grande échelle, montrant la fixation de poignée rapportée et les lignes de prédécoupe.
La figure 3 est une vue en coupe de la figure 2 selon les lignes III-III montrant la délimitation des lignes de prédécoupe
La figure 4 est une vue de face partielle dudit sac, avec une poignée rapportée fixée selon une variante de réalisation.
La figure 5 est une vue en coupe de la figure 4 selon les lignes V-V.
La figure 6 est une vue en perspective d'un second mode de réalisation du dispositif d'ouverture d'un sac d'emballage.
La figure 7 est une vue en perspective du sac d'emballage selon l'invention après ouverture.

Tel qu'illustré sur la figure 1, un sac 1 pour l'emballage de produits compressibles, par exemple de produits d'hygiène tels que des couches-culottes, comprend une enveloppe flexible 2, de préférence en feuille de matière plastique, entourant et maintenant les produits à l'état comprimé. Dans l'exemple de la figure 1, des couches-culottes non représentées sont disposées verticalement comprimées dans le sens de leur épaisseur, et de leur empilement horizontal, c'est-à-dire perpendiculairement aux deux petites parois latérales 3, 4, du sac présentant dans son ensemble avec ses deux grandes parois frontales 5, 6, sa paroi de fond 7 et sa paroi de dessus 8, une forme essentiellement parallélépipédique.

Le sac 1 comporte en outre une poignée rapportée 9, dont une partie 10 ou base est fixée à la périphérie du sac, au niveau de la jonction de sa paroi de dessus 8 et de ses parois verticales 3, 4, 5, 6, par soudage et dont l'autre partie s'élève au dessus de ladite paroi de dessus 8, et est pourvue de découpes 11 pour la préhension de la poignée.

Comme le montrent les figures 1, 2 et 3, la base de la poignée rapportée 9 peut être disposée à l'extérieur de l'enveloppe du sac 1 et fixée à celle-ci par les lignes ou bandes de soudure 12, qui ceinturent l'enveloppe sensiblement au niveau des bords supérieurs 30 des parois verticales 3, 4, 5, 6. On constate que le bord horizontal inférieur 31 de la base de ladite poignée rapportée 9 déborde et se positionne légèrement au dessous des bords 30. Mais dans un autre mode de réalisation, illustré par les figures 4 et 5, la base de la poignée rapportée 9 peut être soudée par les lignes 12 à l'intérieur des parois verticales, notamment sur la paroi de dessus 8 qui est repliée comme soufflet intérieur au cours de la fabrication du sac. Dans ce cas le bord inférieur 31 de la base de la poignée rapportée 9 ne recouvre pas les bords supérieurs des parois 5, 6.

Le sac comporte également un dispositif d'ouverture qui est constitué de différentes lignes de prédécoupe 13, 14, 15 dont la formation est réalisée sur le sac à plat lors de sa fabrication.

Comme illustré sur les figures 2 à 5, quelle que soit d'ailleurs le mode de réalisation de la poignée rapportée, les deux lignes de prédécoupe verticales 13 disposées respectivement dans la partie supérieure de chacune des parois frontales 5, 6 du sac, sont réalisées sur une hauteur h1 à l'aide d'une première partie d'un outil de perforation approprié. Au cours de cette étape de perforation est également réalisée la majeure partie de la ligne de prédécoupe 14 dans la paroi de dessus 8, repliée comme soufflet intérieur; par ailleurs les deux lignes de prédécoupe 15 disposées dans le prolongement des lignes 13, sont réalisées sur une hauteur h2 à l'aide d'une deuxième partie dudit outil de perforation, principalement dans le matériau flexible formant la poignée rapportée 9 jusqu'à son bord d'extrémité 29, mais également sur une faible distance dans les parois frontales 5, 6 du sac et dans la paroi de dessus. Ces lignes de prédécoupe 13 et 15 reliées entre elles par la ligne 14 ferment une ligne d'affaiblissement pour le sac d'emballage, ayant un contour discontinu.

Compte tenu des différences de résistance à la déchirure des matériaux flexibles respectivement employés pour la fabrication de l'enveloppe du sac et de la poignée rapportée, le nombre de perforations par unité de longueur est plus élevé pour la hauteur h2 c'est-à-dire pour les lignes de prédécoupe 15, que pour la hauteur h1 c'est-à-dire pour les lignes de prédécoupe 13 et 14 dans les parois du sac.

On a donc fragilisé de façon préférentielle les lignes de prédécoupe dans la région de la poignée rapportée et de sa soudure avec le sac. On aurait pu obtenir ce résultat en utilisant des types de perforation différents pour chaque ligne de perforation 13 et 15.

Les lignes de prédécoupe verticales 13 peuvent de préférence être disposées à une distance au moins égale à l'épaisseur d'un produit du bord de l'une des parois latérales, favorisant une extraction plus aisée des premières couches-culottes.

En outres lesdites lignes de prédécoupe 13 peuvent s'étendre sur une hauteur comprise entre approximativement la moitié et les 2/3 de la dimension longitudinale des couches-culottes disposés verticalement dans le sac, comme illustré sur la figure 7, dans au moins un empilement horizontal et comprimées au moins à 30% dans la direction d'empilement horizontal.

Comme le montre la figure 6, qui illustre une variante de réalisation, les lignes de prédécoupe 15 pratiquées dans le matériau flexible formant la poignée rapportée 9, débouchent sur une zone évidée 16, complétée par une patte de préhension 17, facilitant la saisie des rebords de cette partie de la poignée par l'utilisateur; en effet, en vue de l'ouverture du sac, l'utilisateur saisit respectivement chaque patte 17 entre le pouce et l'index de chaque main et amorce aisément la déchirure de la partie prédécoupée en exerçant une traction symétrique sur chaque patte 17, dirigée vers l'extérieur des parois frontales du sac.

La figure 7 illustre l'état final du sac d'emballage de couches-culottes après l'arrachement de la partie 18 du sac délimitée par les lignes de perforation 13 à 15.

On constate que la première couche culotte 19 est alors accessible par l'ouverture 20 en forme de poche ainsi pratiquée, et peut être retirée sans difficulté, de même que les suivantes une à une. Les couches-culottes sont toutefois parfaitement maintenues en position dans le sac et on peut à tout moment refermer le sac en rabattant la partie partiellement détachée 18 contre le bord de la paroi de dessus 8, et en la fixant à celle-ci, par exemple en ayant pourvu le bord 21 de ladite partie 18 d'un élément de fixation tel qu'une attache auto-adhésive repositionnable assurant ainsi une protection améliorée contre les risques de souillures ou salissures.

Il y a lieu de noter que les modes de réalisations décrits ci-dessus et représentés par les dessins annexés ne constituent que des exemples illustratifs et non limitatifs.

Les produits emballés qui peuvent être des produits autres que des couches-culottes, peuvent être contenus sous la forme de plusieurs empilements horizontaux juxtaposés ou superposés dans le sac ou paquet.

De plus, les produits de forme rectangulaire disposés dans des plans verticaux parallèles, au lieu d'être placés debout comme sur la figure 7, leurs grands côtés étant verticaux, pourraient également être couchés, leurs grands côtés étant horizontaux.

## Revendications

1. Dispositif d'ouverture d'un sac (1) en matériau flexible pour l'emballage de produits compressibles, notamment de produits d'hygiène tels que des couches-culottes, ledit sac (1) étant formé d'une enveloppe flexible entourant et maintenant les produits à l'état comprimé et présentant une forme sensiblement parallélépipédique après remplissage, comprenant deux parois frontales (5, 6), deux parois latérales (3, 4), une paroi de fond (7) et une paroi de dessus (8), ainsi que d'une poignée rapportée (9) en matériau flexible ayant une partie de base (10) fixée par une zone de soudure à la périphérie de la partie supérieure de l'enveloppe, et une partie délimitée par deux bords d'extrémité (29) située au-dessus de ladite paroi de dessus (8) de l'enveloppe, ledit dispositif d'ouverture étant constitué par une ligne d'affaiblissement formant un contour discontinu, caractérisée par le fait que la ligne d'affaiblissement comporte deux premières lignes de prédécoupe verticales (13) pratiquées respectivement dans la partie supérieure de chacune des parois frontales (5, 6), se prolongeant de façon sensiblement rectiligne par deux secondes lignes de prédécoupe (15) pratiquées à la fois dans le bord supérieur de chacune des parois frontales (5, 6) et dans le matériau flexible formant la poignée rapportée (9) fixé à l'enveloppe par soudure, y compris dans ladite zone de soudure (12), lesdites secondes lignes de prédécoupe (15) se prolongeant jusqu'à un bord d'extrémité (29) de la partie de la poignée (9) située au-dessus de ladite paroi de dessus (8) de l'enveloppe et étant reliées entre elles par une troisième ligne de prédécoupe horizontale (14) pratiquée dans la paroi de dessus (8).

2. Dispositif suivant la revendication 1, caractérisé par le fait que lesdites lignes de prédécoupes (13, 14, 15) sont constituées par des perforations pratiquées dans les matériaux flexibles formant l'enveloppe du sac (1) et la poignée rapportée (9).

3. Dispositif suivant la revendication 1, caractérisé par le fait que lesdites premières lignes de prédécoupe verticales (13) constituent la partie prépondérante de la longueur des lignes de prédécoupe pratiquées dans lesdites parois frontales (5, 6).

4. Dispositif suivant la revendication 2, caractérisé par le fait que les perforations (15) pratiquées essentiellement dans le matériau formant la poignée rapportée (9) et dans la zone de soudure (12), comportent une fragilisation supérieure à celle des perforations (13) pratiquées de façon prépondérante dans les parois frontales (5, 6) et la paroi de dessus (8) de l'enveloppe du sac, obtenue par la présence d'un nombre de perforations par unité de longueur supérieure ou par une forme différente du type de perforations.

5. Dispositif suivant l'une quelconque des revendications 1 à 4, caractérisé par le fait que la dimension des lignes de prédécoupe (13,15) pratiquées sur la totalité de la hauteur des parois frontales (5, 6) peut être comprise entre sensiblement la moitié et les deux tiers de la dimension des produits emballés tels que des couches-culottes (19) disposées verticalement dans au moins un empilement horizontal et comprimées dans la direction d'empilement horizontale, c'est-à-dire la direction parallèle aux parois frontales (5, 6) du sac (1).

6. Dispositif selon l'une quelconque des revendications 1 à 5, caractérisé par le fait que les lignes de prédécoupe verticales (13) peuvent de préférence être disposées à une distance au moins égale à l'épaisseur d'un produit du bord de l'une des parois latérales (3, 4).

7. Dispositif selon l'une quelconque des revendications 1 à 5, caractérisé par le fait que les lignes de prédécoupe (15) pratiquées dans le matériau flexible formant la poignée rapportée (9) peuvent être prolongées par des moyens d'arrachage, tels que des pattes de préhension (17) permettant à l'utilisateur d'amorcer la déchirure de la partie du sac délimitée par lesdites lignes de prédécoupe (13, 14, 15) par traction sur lesdites pattes.

8. Dispositif selon la revendication 7, caractérisé par le fait que les lignes de prédécoupe (15) comportent à leur extrémité, adjacente auxdits moyens d'arrachage, des zones d'évidement (16) qui affaiblissent cette région de la poignée rapportée (9).

9. Dispositif selon l'une quelconque des revendications précédentes, caractérisé par le fait que la portion (18) des parois du sac partiellement détachée du reste de l'enveloppe le long des lignes de prédécoupe (13, 14) lors de l'ouverture du sac, forme une ouverture (20) en forme de poche, qui peut être rabattue et fixée provisoirement à la paroi de dessus (8) par son bord (21) pourvu notamment d'une attache adhésive repositionnable.

## Claims

1. Opening device for a bag (1) made from flexible material for packaging compressible products, in particular hygiene products such as nappy-pants , the said bag (1) being formed from a flexible wrapping which surrounds the products and keeps them compressed, and having a susbtantially parallelepipedal shape after having been filled, comprising two front walls (5,6), two side walls (3,4), one bottom wall (7) and one top wall (8), and an attached handle (9) made of flexible material and having a base part (10) fixed by a weld zone to the periphery of the upper part of the wrapping, and a part defined by two end edges (29) situated above said top wall (8), said opening device consisting of a line of weakness forming a discontineous contour, characterised by the fact that said line of weakness comprises two first vertical precut lines (13) made respectively in the upper part of each of the front walls (5,6) and being extended substantially in a straight line by two second precut lines (15) made both on the upper edge of each of the front walls (5,6) and in the flexible material forming the attached handle (9) fastened to the wrapping by welding , including in the said weld zone (12), the said second precut lines (15) extending up to an end edge (29) of the handle part (9) situated above said top wall (8) of the wrappin and being connected together by a third horizontal precut line (14) made in the top wall (8).

2. Device according to Claim 1, characterised in that the said precut lines (13,14,15) consist of perforations made in the flexible materials forming the wrapping of the bag (1) and the attached handle (9).

3. Device according to Claim 1, characterised in that the said first vertical precut lines (13) constitute the greater part of the length of the precut lines made in the said front walls (5,6).

4. Device according to Claim 2, characterised in that the perforations (15) made essentially in the material forming the attached handle (9) and in the weld zone (12) are more fragile than the perforations (13) made in the greater part of the front wall (5,6) and the top wall (8) of the wrapping of the bag, which greater fragility is obtained by the presence of a greater number of perforations per unit length or by a different shape of the type of perforations.

5. Device according to any one of Claims 1 to 4, characterised in that the dimension of the precut lines (13,15) made over the entire height of the front walls (5,6) can be substantially between half and two-thirds of the dimension of the packaged products, such as nappy-pants (19), arranged vertically in at least one horizontal pile and compressed in the horizontal direction of the pile, in other words the direction parallel to the front walls (5,6) of the bag (1).

6. Device according to any one of Claims 1 to 5, characterised in that the vertical precut lines (13) can preferably be arranged at a distance , at least equal to the thickness of a product, from the edge of one of the side walls (3,4).

7. Device according to any one of Claims 1 to 5, characterised in that the precut lines (15) made in the flexible material forming the attached handle (9) can be extended by pull-off means such as gripping tabs (17) which enable the user to start the tearing of that part of the bag which is delimited by the said precut lines (13,14,15), by pulling on the said tabs.

8. Device according to Claim 7, characterised in that the precut lines (15) comprise, at their end adjacent to the said pull-off means, recessed zones (16) which weaken this region of the attached handle (9).

9. Device according to any one of the preceding claims, characterised in that that portion (18) of the walls of the bag which is partially detached from the remainder of the wrapping along the precut lines (13,14) when the bag is opened forms a pocket-shaped opening (20 ) which can be folded back and temporarily fastened to the top wall (8) via its edge (21) which is provided, in particular , with a repositionable adhesive fastener.

## Patentansprüche

1. Vorrichtung zum öffnen eines Beutels (1) aus flexiblem Material zum Verpacken zusammenpreßbarer Produkte, insbesendere von Hygieneprodukten, wie etwa Höschenwindeln, wobei der Beutel (1) aus einer flexiblen Hülle besteht, die die Produkte im zusammengepreßten Zustand umgibt und zusammenhält, und die nach dem Füllen eine im wesentlichen parallelepipedische Form besitzt, wobei sie zwei Vorderwände (5, 6), zwei Seitenwände (3, 4), eine Bodenwand (7) und eine Deckelwand (8) sowie einen aufgesetzten Handgriff (9) aus flexiblem Material umfaßt, der einen Basisabschnitt (10), welcher durch eine Schweißzone an der Peripherie des oberen Abschnittes der Hülle befestigt ist, und einen weiteren Abschnitt umfaßt, der durch die beiden Endränder (29) begrenzt ist und sich über der Deckelwand (8) der Hülle befindet, wobei die genannte Öffnungsvorrichtung au einer Schwächungslinie besteht, die eine diskontinuierliche Kontur bildet, dadurch **gekennzeichnet,** daß die Schwächungslinie zwei erste senkrechte Voreinschnittlinien (13) aufweist, die jeweils entsprechend in den oberen Abschnitt jeder der Vorderwände (5, 6) eingearbeitet sind und sich im wesentlichen geradlinig durch zwei zweite Voreinschnittlinien (15) verlängern, welche zugleich in den oberen Rand jeder der Vorderwände (5, 6) sowie in das flexible Material, dss den angesetzten Handgriff (9) bildet, welcher durch Schweißung an der Hülle befestigt ist, einschließlich in die Schweißzone (12), eingearbeitet sind, wobei sich die zweiten Voreinschnittlinien (15) bis zu einem Endrand (29) des Abschnittes des Handgriffes (9) verlängern, der sich über der Deckelwand (8) der Hülle befindet und wobei die Linien untereinander durch eine dritte waagerechte Voreinschnittlinie (14) verbunden sind, die in die Deckelwand (8) eingearbeitet ist.

2. Vorrichtung nach Anspruch 1, dadurch gekennzeichnet, daß die Voreinschnittlinien (13, 14, 15) aus Perforationen bestehen, die in die flexiblen Materialien eingearbeitet sind, welche die Hülle des Beutels (1) und den angesetzten Handgriff (9) bilden.

3. Vorrichtung nach Anspruch 1, dadurch gekennzeichnet, daß die ersten senkrechten Voreinschnittlinien (13) den vorherrschenden Abschnitt der Länge der Voreinschnittlinien bilden, die in die Vorderwände (5, 6) eingearbeitet sind.

4. Vorrichtung nach Anspruch 2, dadurch gekennzeichnet, daß die Perforationen (15), die im wesentlichen in das den angesetzten Handgriff (9) bildende Material und in die Schweißzone (12) eingearbeitet sind, ein Brechvermögen aufweisen, das größer als das der Perforationen (3) ist, die vorherrschend in die Vorderwände (5, 6) und in die Deckelwand (8) der Hülle des Beutels eingearbeitet sind, und das durch das Vorhandensein einer höheren Anzahl von Perforationen je Längeneinheit, oder durch eine unterschiedliche Form des Typs der Perforationen erzielt wird.

5. Vorrichtung nach irgendeinem der Ansprüche 1 bis 4, dadurch gekennzeichnet, daß die Abmessung der Voreinschnittlinien (13, 15), die über die Gesamtheit der Höhe der Vorderwände (5, 6) eingearbeitet sind, im wesentlichen zwischen der Hälfte und den zwei Dritteln der Abmessung der verpackten Produkte, wie etwa der Höschenwindeln (19), liegen kann, wobei letztere senkrecht in mindestens einem waagrechten Stapel angeordnet sind und in der waagrechten Stapelrichtung zusammengedrückt sind, d.h. in der parallel zu den Vorderwänden (5 6) des Beutels (1) verlaufenden Richtung.

6. Vorrichtung nach irgendeinem der Ansprüchen 1 bis 5, dadurch gekennheichnet, daß die senkrechten Voreinschnittlinien (13) vorzugsweise in einem Abstand angeordnet sein können, der mindestens der Dicke eines Produktes zum Rande der einen der Seitenwände (3, 4) entspricht.

7. Vorrichtung nach irgendeinem der Ansprüche 1 bis 5, dadurch gekennzeichnet, daß die Voreinschnittlinien (15), die in das den angesetzten Handgriff (9) bildende flexible Material eingearbeitet sind, durch Abreißmittel, wie etwa Greifklauen (17), verlängert sind, die es dem Benutzer ermöglichen, durch Ziehen an den Klauen das Losreißen desjenigen Abschnittes des Beutels einzuleiten, der durch die Voreinschnittlinien (13, 14, 15) begrenzt ist.

8. Vorrichtung nach Anspruch 7, ddurch gekennzeichnet, daß die Voreinschnittlinien (15) an ihren Enden in der Nähe der Abreißmittel Aussparungszonen (16) aufweisen, die diesen Bereich des angesetzten Handgriffes (9) schwächen.

9. Vorrichtung nach irgendeinem der vorhergehenden Ansprüche, ddurch gekennzeichnet, daß der Abschnitt (18) der Wände des Beutels, der beim Öffnen des Beutels teilweise vom Rest der Hülle entlang der Voreinschntitlinien (13, 14) abgetrennt wird, eine Öffnung (20) in Form einer Tasche bildet, die heruntergeklappt und provisorisch an der Deckelwand (8) an ihren Rand (21) befestigt werden kann, der insbesondere mit einem erneut positionierbaren, klebenden Befestiger versehen ist.
